# EUROPÄISCHE PATENTSCHRIFT

(11) **EP 1 954 916 B1**
(45) Veröffentlichungstag und Bekanntmachung des Hinweises auf die Patenterteilung: **19.01.2011**
(21) Anmeldenummer: 06818109.8
(22) Anmeldetag: 27.11.2006
(51) Int. Cl.: F01C 1/22

(54) **WASSER-EXPLOSIONS-MOTOR, VERFAHREN UND VORRICHTUNG**
WATER EXPLOSION ENGINE, METHOD, AND DEVICE
MOTEUR A EXPLOSION A EAU, PROCEDE ET DISPOSITIF

(30) Priorität: 30.11.2005 DE 102005063294
(43) Veröffentlichungstag der Anmeldung: 13.08.2008
(73) Patentinhaber: Büsselmann, Manfred, 6022 Larnaka (CY); Mantel & Sohn internationaler Lizenzhandel KG, 80539 München (DE); Hermes Ges. f. Komm. Marketing & Unternehmensberatung mbH, 83224 Grassau (DE)
(72) Erfinder: Büsselmann, Manfred, 6022 Larnaka (CY)
(74) Vertreter: Reitstötter - Kinzebach
(86) Internationale Anmeldenummer: PCT/DE2006/002090
(87) Internationale Veröffentlichungsnummer: WO 2007/062626

(56) Entgegenhaltungen:
- EP-A2- 0 287 906
- US-A1- 1 226 500
- US-A1- 1 597 542
- US-A1- 4 437 308
- US-A1- 2005 189 437

## Beschreibung

Beim herkömmlichen Benzin- oder Diesel-VerbrennungsMotor entstehen nicht nur schädliche Abgase, sondern auch ca. 50% des Kraftstoffes verwandeln sich beim Verbrennungsvorgang in Wärme, die nicht dem Antrieb des Motors dient, sondern durch Kühlung vernichtet werden muss um den Motor nicht zu überhitzen. Außerdem erfordern die Motoren einen umfangsreichen,technischen Aufwand für Kurbelwelle,Nockenwelle und Ventile die Kosten verursachen, Verschleiß unterliegen und Gewicht mit sich bringen.

Ausserdem offenbart DE- 3049023 ein Verfahren zum Antrieb eines Motors durch Vernebelung von Wasser zur Dampferzeugung.

Ziel der vorliegenden Erfindung ist es ein Verfahren und eine Vorrichtung bereit zustellen, die Nachteile der Verbrennungsmotoren zu überwinden. Sie erreicht dies mit einer Wasserexplosion und einem dafür geeigneten Motor. Wasser wird mit hohen Druck in ein heißes Medium eingedüst, sodass es in 1µm³ kleine Tröpfchen zerreißt, die sofort explosionsartig in überhitzten Dampf übergehen. Dieses innovative Verfahren hebt fast alle negativen Begleiterscheinungen der Verbrennungsmotoren auf.

Nach dem erfindungsgemäßen Verfahren wird ein auf mehrere 100°Celsius erhitztes Medium in den Motor geleitet, in das Wasser, das mit 1500 bar Druck beaufschlagt wurde eingedüst wird (Anspruch la und 1b).

Nach unseren wissenschaftlichen Versuchen und den physikalischen Gesetzen wird das Wasser unter diesem Bedingungen sofort in 1µm³ kleine Tröpfchen zerreißen, sodass aus 1mm³ Wasser 1 Milliarde Tröpfchen entstehen. Die dadurch erzielte Vergrößerung der Wasseroberfläche hat zur Folge, dass die Tröpfchen explosionsartig in überhitzten Dampf übergehen (Anspruche 1 bis 2).

Es war erforderlich einen geeigneten Motor zu entwickeln, in welchem der Dampf Arbeit verrichten kann (Anspruch 3). Der Dampf bewegt den Rotations-Translations-Läufer eine Halbe Umdrehung der Antriebswelle vorwärts. Dann werden der Dampf und das heiße Medium vom Läufer durch die Auslassöffnung in der Seitenwand des Motors gedrückt, und der Dampf durch eine Kühlvorrichtung wieder zu Wasser kondensiert (Anspruch 4).

Damit keine Wärme unnötig verloren geht, ist der gesamte Motor, in einer Isolierkapsel eingeschlossen. Der Motor befindet sich also in optimaler Weise in einer Betriebstemperatur von mehreren 100°Celsius (Anspruch 5).

Die erforderliche Konstruktion ist wie folgt konstruiert und wird nun anhand von Ausführungsbeispielen und den beigefügten schematischen Zeichnungen erläutert.

In den Zeichnungen zeigen:
- Fig.1: das Funktionsprinzip des Wasser-Explosions- Motors;
- Fig.2: eine schematische Querschnittsdarstellung durch Gehäuse und Rotations-Läufer, sowie der Antriebswelle und der Pleuel-Platte;
- Fig.3: eine perspektivische Darstellung des Ge- häuseblockes und der Seitenwand;
- Fig.4: eine perspektivische Darstellung der Dicht- rollen, des Läufers und der Antriebswelle mit eingesteckten Pleuel-Platten
- Fig.5: eine schematische, mögliche Anordnung des Motors im Isolierkasten;

In einem kreisrunden Zylinder (10), der von beiden Seiten mit einer Seitenwand (33) verschlossen ist,in der die Lagerung der Antriebswelle (11) außermittig angeordnet ist, bewegt sich der Rotations-Oszillations-Läufer (12). Der Läufer hat die Form einer Elypse die an beiden Enden mit einer speziell entwickelten Dichtung aus drei Rollen (13) bestehend abgedichtet wird. Durch die außermittige Anordnung der Antriebswelle (11) in einem kreisrunden Zylinder(10) muss der Läufer (12)in jeder Stellung seiner Rotation unterschiedlich lang sein um die Abdichtung zur Zylinderwand zu gewährleisten. Diese Aufgabe wird durch die 3-Rollen-Dichtung (13) erfüllt, dargestellt in 4 unterschiedlichen Positionen des Umlaufes in Fig.la bis 1d.

Durch die Antriebswelle (11) wird innerhalb des Läufers (12), der in der Mitte einen Freiraum (14) besitzt, eine bewegliche Pleuel-Platte (16) gesteckt, die mit dem Läufer verbunden ist und mit der er seine Oszillations-Translation-Bewegung ausführen kann um die Antriebswelle in Drehbewegung zu versetzen.

In der Seitenwand (33) des Gehäuses (32) befinden sich die Öffnungen für Auslass von Dampf und Medium (35) sowie der Einlass für das heiße Medium(36) und für die Wassereinspritzung (37),außerdem die Bohrung (34) für die Lagerung der Antriebswelle. Der Einlass für das erhitzte Medium (36) ist durch den Läufer verschlossen und nur geöffnet, wenn die im Läufer ausgefräste Vertiefung (17),als gestrichelte Fläche dargestellt, bei seiner Drehung über den Einlass (36) hinweg streicht. Während dieser Phase saugt der Läufer die glühenden Brennergase in den Zylinderraum.

Die Einspritzung des Wassers mit einem Druck von ca. 1500 bar erfolgt wenn ausreichend heißes Medium in der Kammer A, die sich zwischen Läufer und Zylinderwand bildet vorhanden ist. Bevorzugt wenn der Läufer um 32°vorwärts gelaufen ist. (Fig.1b)

Nach den physikalischen Gesetzen zerreißt das mit 1500 bar Druck eingespritzte Wasser im Medium, das unter Umweltdruck von ca. 1 bar Druck steht, in 1µm³ kleine Tröpfchen. Das heißt aus 1mm³ Wasser entstehen ca. 1 Milliarde Tröpfchen, die sich in dem auf mehrere 100° Celsius erhitzten Medium, sofort explosionsartig in überhitzten Dampf umwandeln. Welche Kraft Dampf entwickelt ist aus herkömmlichen Dampfmaschinen bekannt.

Der Auslass für Dampf und Medium (35) ist permanent geöffnet. Während der Läufer in der Kammer A unter Dampfdruck steht, presst er in der gegenüberliegenden Kammer B das Dampf-Medium-Gemisch aus. Das bedeutet bei jeder Umdrehung der Welle haben zwei Dampfexplosionen stattgefunden. Das Dampf-Medium-Gemisch durchläuft, nachdem es den Motor verlassen hat eine geeignete Kühlvorrichtung in welcher der Dampf wieder zu Wasser kondensiert,so dass nur heiße Luft den Auspuff verlässt. Das glühende Medium wird durch einen geeigneten Propangas-Brenner (53) oder Heizöl-Brenner erzeugt. Der gesamte Motor wird mit einer Isolier-Ummantelung (52) umschlossen, sodass die Hitze des Brenners nicht sofort verloren geht, sondern auch den Motor erwärmt.

Der Motor soll möglichst die Arbeitstemperatur von mehreren 100° Celsius erhalten und nur der durch die Verdampfung des Wassers entstehende Wärmeverlust für den Antrieb des Motors genützt werden. Der Energieverbrauch dürfte gegenüber herkömmlichen Motoren wesentlich geringer sein und auch die entstehenden Abgase durch die kontinuierliche Verbrennung des Kraftstoffes werden bei der heutigen Technik der Brenner wesentlich geringer sein als beim Diesel- oder Benzin-Explosionsmotor.

## Patentansprüche

1. Verfahren zum Antrieb eines Motors durch Vernebelung von Wasser zur Dampferzeugung, **dadurch gekennzeichnet, dass**
das zu zerstäubende Wasser mit hohem Druck beaufschlagt wird und stoßartig durch eine Düse in ein in einem Motorraum des Motors befindliches erhitztes Medium eingespritzt wird, das sich unter normalen Druck von ca. 1x10⁵ Pascal befindet, wodurch das Wasser infolge seines hohen inneren Drucks in kleinste Teilchen zerrissen wird, was eine explosionsartige Verdampfung des Wassers zur Folge hat.

2. Verfahren gemäß Anspruch 1, **dadurch gekennzeichnet, dass** das zu zerstäubende Wasser mit einem Druck von etwa 1500x10⁵ Pascal beaufschlagt wird.

3. Verfahren gemäß einem der Ansprüche 1 oder 2, **dadurch gekennzeichnet, dass** das Medium auf mehrere 100° Celsius erhitzt wird.

4. Verfahren gemäß einem der Ansprüche 1 bis 3, **dadurch gekennzeichnet, dass** die erzeugten Teilchen eine Größe von ca. 1 µm³ aufweisen.

5. Verfahren nach einem der Ansprüche 1 bis 4, **dadurch gekennzeichnet, dass** der Dampf nach Verlassen des Motors in einer Kühlvorrichtung wieder zu Wasser kondensiert und in einen Wassertank zurückgeleitet wird.

6. Verfahren nach einem der Ansprüche 1 bis 5, **dadurch gekennzeichnet, dass** der Motor zur Vermeidung von Wärmeverlusten thermisch isoliert wird.

7. Antriebsvorrichtung mit:
a) einem Motor der wenigstens einen Motorraum aufweist,
b) Mitteln zum Einleiten von erhitztem Medium bei einem normalen Druck von ca. 1x10⁵ Pascal in den Motorraum,
c) einer gesteuerte Düse (51 a, 51 b), die bei einem einstellbaren Druckwert von vorzugsweise 1500x10⁵ Pascal mittels einer elektronische gesteuerten Hochdruckpumpe auf eine Druck vorzugsweise 1500x10⁵ Pascal komprimiertes Wasser in das in dem Motorraum befindliche erhitze Medium spritzt,
d) einer geeigneten Kühlvorrichtung dafür sorgt Dampf wieder zu Wasser zu kondensieren,
e) eine Isolierummantelung (52) den Motor (50), umschließt, damit die erzeugte Hitze ihn aufheizt.

8. Antriebsvorrichtung gemäß Anspruch 7, **dadurch gekennzeichnet, dass** das erhitzte Medium aus mit einem Brenner erhitzten Gasen besteht.

9. Antriebsvorrichtung gemäß einem der Ansprüche 7 oder 8, **dadurch gekennzeichnet, dass** der Motor mindestens zwei kreisrunde Zylinderräume (21,31,10) aufweist, die auf beiden Seiten von einer Seitenwand (33) verschlossen werden, in der Bohrungen für die Lagerung einer Antriebswelle (34), für den Auslass von Medium-Dampf-Gemisch (35), für den Einlass von Medium (36) und für die Wassereindüsung (37) ausgespart sind, wobei in den Zylinderräumen (21,31,10) jeweils ein Translations-Rotations-Läufer (12,23,43) angeordnet ist, der eine elliptische Form hat und jeden Zylinderraum (10,21,31) in zwei Kammern (A und B) teilt, deren Volumina sich im Betrieb vergrößern und verkleinern können, und wobei die Antriebswelle (11,24,44) in den kreisrunden Zylinderräumen (10,21,31) außermittig angeordnet ist.

10. Antriebsvorrichtung gemäß Anspruch 9, **dadurch gekennzeichnet, dass** der Läufer (12,23,43) mit der Welle (11, 24,44) drehfest, aber in Querrichtung verschiebbar gekoppelt ist, so dass er eine kombinierte Rotations- und Translationsbewegung ausführen kann.

11. Antriebsvorrichtung gemäß einem der Ansprüche 9 bis 10, **dadurch gekennzeichnet, dass** der Läufer an beiden Enden der Ellipse Aussparungen für eine sich in der Länge verändernden Dichtung erhält, um, bei kreisrundem Zylinderraum und außermittiger Anordnung des Drehpunkts der Welle, in jeder Drehstellung eine unterschiedliche Länge abdichten zu können.

12. Antriebsvorrichtung gemäß Anspruch 11, **dadurch gekennzeichnet, dass** die Dichtungen aus drei ineinander gesteckten Rollen (13,27,45) bestehen, die unterschiedliche Durchmesser haben, so dass aufgrund der Druckverhältnisse in den Kammern (A, B) eine der Rollen stets an die Zylinderwand gepresst wird unddie Kammern (A, B) gegeneinander abdichtet.

13. Antriebsvorrichtung nach einem der Ansprüche 9 bis 12 **dadurch gekennzeichnet, dass** die Antriebswelle (11,24,44) für jeden Zylinderraum eine Ausfräsung für ein sich in Querrichtung erstreckendes Element (16,25,46) aufweist, die in nebeneinander angeordneten Zylinderräumen winkelversetzt angeordnet sind.

14. Antriebsvorrichtung nach Anspruch 13, **dadurch gekennzeichnet, dass** zwei Zylinderräume vorgesehen sind, wobei die Ausfräsungen in der Antriebswelle um 90° versetzt zueinander angeordnet werden.

15. Antriebsvorrichtung nach einem der Ansprüche 13 oder 14, **dadurch gekennzeichnet, dass** das Element (16,25,46) die Form einer an den Kanten abgerundeten Platte (46) hat, die in der Ausfräsung der Welle (44) hin und her geschoben werden kann, wobei die Enden der Platte (46) mit dem Läufer (12,23,43) fest verankert sind, so dass er bei seiner Rotation auch die Translation ausführen kann.

16. Antriebsvorrichtung nach einem der Ansprüche 9 bis 15, **dadurch gekennzeichnet, dass** in der Mitte des Läufers (12,23,43) ein Hohlraum (14,26,47) ausgebildet ist, der die Antriebswelle (11, 24, 44) und die Pleuel-Platte (16, 25,46) aufnimmt.

17. Antriebsvorrichtung nach einem der Ansprüche 9 bis 16, **dadurch gekennzeichnet, dass** der Läufer (12,23,43) auf seinen Seitenflächen Aussparungen (17) aufweist, die den Einlass (36) öffnen, der ansonsten durch die Seitenflächen des Läufers verdeckt ist, wobei die Aussparungen (17) sind so gewählt sind, dass sie den Einlass nur auf einer Achteldrehung des Läufers freigeben.

## Claims

1. Method of operating an engine by nebulising water to generate steam, **characterised in that** the water that is to be evaporated is acted upon with high pressure and is injected in a burst through a nozzle into a heated medium located in an engine space of the engine, which is at a normal pressure of about 1x10⁵ Pascal, as a result of which the water is broken up into tiny particles because of its high internal pressure, leading to an explosive evaporation of the water.

2. Method according to claim 1, **characterised in that** the water to be evaporated is acted upon with a pressure of about 1500x10⁵ Pascal.

3. Method according to one of claims 1 or 2, **characterised in that** the medium is heated to several hundred degrees Celsius.

4. Method according to one of claims 1 to 3, **characterised in that** the particles produced have a size of about 1 µm³.

5. Method according to one of claims 1 to 4, **characterised in that** after leaving the engine the steam is condensed back into water in a cooling apparatus and is conveyed back into a water tank.

6. Method according to one of claims 1 to 5, **characterised in that** the engine is thermally insulated to prevent heat losses.

7. Drive apparatus comprising:
a) an engine which has at least one engine space,
b) means for introducing heated medium at a normal pressure of about 1x10⁵ Pascal into the engine space,
c) a controlled nozzle (51 a, 51 b) which injects water compressed to a pressure of preferably 1500x10⁵ Pascal by means of an electronically controlled high pressure pump into the heated medium present in the engine space, at an adjustable pressure level of preferably 1500x10⁵ Pascal,
d) a suitable cooling apparatus ensures that steam is condensed back into water,
e) an insulating cladding (52) surrounds the engine (50) so that the heat produced heats it up.

8. Drive apparatus according to claim 7, **characterised in that** the heated medium consists of gases heated with a burner.

9. Drive apparatus according to one of claims 7 or 8, **characterised in that** the engine has at least two circular cylinder spaces (21, 31, 10) which are closed off on both sides by a side wall (33), in which bores are provided for mounting a drive shaft (34), for discharging the mixture (35) of medium and steam, for taking in medium (36) and for injecting water (37), while in each of the cylinder spaces (21, 31, 10) is arranged a translation-rotation rotor (12, 23, 43) which is elliptical in shape and divides each cylinder space (10, 21, 31) into two chambers (A and B), the volumes of which may expand and contract during operation, and wherein the drive shaft (11, 24, 44) is eccentrically mounted in the circular cylinder spaces (10, 21, 31).

10. Drive apparatus according to claim 9, **characterised in that** the rotor (12, 23, 43) is coupled to the shaft (11, 24, 44) for rotation therewith, but also so as to be movable in the transverse direction, so that it can perform a combined rotary and translational movement.

11. Drive apparatus according to one of claims 9 to 10, **characterised in that** the rotor has recesses at both ends of the ellipse, for a seal of varying length, in order to be able to seal off a different length in each rotational position, in the case of a circular cylinder space and eccentric mounting of the centre of rotation of the shaft.

12. Drive apparatus according to claim 11, **characterised in that** the seals consist of three rollers (13, 27, 45) fitted into one another, which have different diameters, so that as a result of the pressure conditions in the chambers (A, B) one of the rollers is always pressed against the cylinder wall and seals the chambers (A, B) off from one another.

13. Drive apparatus according to one of claims 9 to 12, **characterised in that** the drive shaft (11, 24, 44) for each cylinder space comprises a milled recess for an element (16, 25, 46) extending in the crosswise direction, which are arranged in angularly offset manner in cylinder spaces arranged side by side.

14. Drive apparatus according to claim 13, **characterised in that** two cylinder chambers are provided, the milled recesses in the drive shaft being arranged offset by 90° to one another.

15. Drive apparatus according to one of claims 13 or 14, **characterised in that** the element (16, 25, 46) has the shape of a plate (46) rounded off at its edges, which can be moved back and forth in the milled recess of the shaft (44), the ends of the plate (46) being fixedly anchored to the rotor (12, 23, 43) so that it can also move in translation as it rotates.

16. Drive apparatus according to one of claims 9 to 15, **characterised in that** in the centre of the rotor (12, 23, 43) is formed a hollow space (14, 26, 47) which accommodates the drive shaft (11, 24, 44) and the connecting rod plate (16, 25, 46).

17. Drive apparatus according to one of claims 9 to 16, **characterised in that** the rotor (12, 23, 43) has recesses (17) on its side faces which open up the inlet (36) that is otherwise covered by the side faces of the rotor, the recesses (17) being selected so that they open up the inlet only when the rotor is rotated through a one-eighth turn.

## Revendications

1. Procédé pour actionner un moteur sous l'effet de la nébulisation de l'eau pour la production de vapeur, **caractérisé en ce que** l'eau à nébuliser est sollicitée avec une pression élevée et est injectée par à-coups à travers une buse dans un milieu chauffé, qui est contenu dans un compartiment du moteur et qui se situe dans des conditions de pression normale de 1x10⁵ Pascal environ, moyennant quoi l'eau, sous l'effet de sa haute pression intérieure, éclate en très fines particules, ce qui entraîne une vaporisation du type explosion de l'eau.

2. Procédé selon la revendication 1, **caractérisé en ce que** l'eau à nébuliser est sollicitée par une pression de 1 500 x 10⁵ Pascal environ.

3. Procédé selon la revendication 1 ou 2, **caractérisé en ce que** le milieu est chauffé à plusieurs centaines de degrés Celsius.

4. Procédé selon l'une quelconque des revendications 1 à 3, **caractérisé en ce que** les particules générées ont une grosseur de 1 µm³ environ.

5. Procédé selon l'une quelconque des revendications 1 à 4, **caractérisé en ce que** la vapeur, après avoir quitté le moteur, est à nouveau condensée dans un dispositif de refroidissement pour obtenir de l'eau et est ramenée dans un réservoir à eau.

6. Procédé selon l'une quelconque des revendications 1 à 5, **caractérisé en ce que** le moteur est isolé thermiquement pour empêcher des pertes de chaleur.

7. Dispositif d'entraînement comportant :
a) un moteur qui comporte au moins un compartiment,
b) des moyens pour introduire dans le compartiment du moteur un milieu chauffé avec une pression normale de 1 x 10⁵ Pascal environ,
c) une buse (51a, 51b) commandée qui, en présence d'une valeur de pression, de préférence réglable, de 1 500 x 10⁵ Pascal, injecte dans le milieu chauffé, contenu dans le compartiment du moteur, de l'eau comprimée à une pression de préférence de 1 500 x 10⁵ Pascal au moyen d'une pompe haute pression électronique commandée,
d) un dispositif de refroidissement approprié qui sert à condenser à nouveau la vapeur pour obtenir de l'eau,
e) une chemise isolante (52) entourant le moteur (50), afin qu'il soit chauffé par la chaleur générée.

8. Dispositif d'entraînement selon la revendication 7, **caractérisé en ce que** le milieu chauffé est formé par des gaz chauffés avec un brûleur.

9. Dispositif d'entraînement selon la revendication 7 ou 8, **caractérisé en ce que** le moteur comporte au moins deux espaces cylindriques (21, 31, 10) circulaires, qui sont fermés des deux côtés par une paroi latérale (33), dans laquelle sont ménagées des forures pour le montage d'un arbre d'entraînement (34), pour l'évacuation du mélange milieu-vapeur (35), pour l'admission du milieu (36) et pour l'injection de l'eau (37), sachant que dans chacun des espaces cylindriques (21, 31, 10) est agencé un rotor de translation et rotation (12, 23, 43), qui a une forme elliptique et qui divise chaque espace cylindrique (10, 21, 31) en deux chambres (A et B), dont les volumes peuvent augmenter et diminuer en cours de service, et l'arbre d'entraînement (11, 24, 44) étant agencé de manière excentrée dans les espaces cylindriques (10, 21, 31) circulaires.

10. Dispositif d'entraînement selon la revendication 9, **caractérisé en ce que** le rotor (12, 23, 43) est couplé avec l'arbre (11, 24, 44) de manière solidaire en rotation, mais mobile dans la direction transversale, de telle sorte qu'il peut effectuer un mouvement combiné de rotation et translation.

11. Dispositif d'entraînement selon l'une quelconque des revendications 9 à 10, **caractérisé en ce que** le rotor comporte, aux deux extrémités de l'ellipse, des évidements pour une garniture d'étanchéité à longueur variable, afin de pouvoir étancher dans chaque position de rotation une longueur différente, en présence d'un espace cylindrique circulaire et d'un montage excentré du point de rotation de l'arbre.

12. Dispositif d'entraînement selon la revendication 11, **caractérisé en ce que** les garnitures d'étanchéité sont formées par trois rouleaux (13, 27, 45) enfichés l'un dans l'autre, qui ont des diamètres différents, de telle sorte que, compte tenu des conditions de pression dans les chambres (A, B), un des rouleaux est toujours pressé contre la paroi cylindrique et les chambres (A, B) sont étanchées l'une par rapport à l'autre.

13. Dispositif d'entraînement selon l'une quelconque des revendications 9 à 12, **caractérisé en ce que** l'arbre d'entraînement (11, 24, 44) comporte pour chaque espace cylindrique un évidement fraisé pour un élément (16, 25, 46) qui s'étend dans la direction transversale, lesquels éléments sont agencés avec un décalage angulaire dans des espaces cylindriques adjacents.

14. Dispositif d'entraînement selon la revendication 13, **caractérisé en ce qu'**il est prévu deux espaces cylindriques, les évidements fraisés étant agencés avec un décalage de 90° l'un par rapport à l'autre dans l'arbre d'entraînement.

15. Dispositif d'entraînement selon la revendication 13 ou 14, **caractérisé en ce que** l'élément (16, 25, 46) a la forme d'une plaque (46) aux angles arrondis, qui peut être déplacée en va-et-vient dans l'évidement fraisé de l'arbre (44), les extrémités de la plaque (46) étant assemblées de manière fixe avec le rotor (12, 23, 43), de telle sorte que celui-ci peut effectuer pendant sa rotation également le mouvement de translation.

16. Dispositif d'entraînement selon l'une quelconque des revendications 9 à 15, **caractérisé en ce qu'**au milieu du rotor (12, 23, 43) est formée une cavité (14, 26, 47), qui reçoit l'arbre d'entraînement (11, 24, 44) et la plaque (16, 25, 46) formant une bielle.

17. Dispositif d'entraînement selon l'une quelconque des revendications 9 à 16, **caractérisé en ce que** le rotor (12, 23, 43), sur ses faces latérales, comporte des évidements (17) qui ouvrent l'admission (36) qui est masquée sinon par les faces latérales, lesdits évidements (17) étant choisis de telle sorte qu'ils libèrent l'admission uniquement à la suite d'un huitième de rotation du rotor.
